# EUROPÄISCHE PATENTSCHRIFT

(11) **EP 0 699 530 B1**
(45) Veröffentlichungstag und Bekanntmachung des Hinweises auf die Patenterteilung: **03.11.1999**
(21) Anmeldenummer: 95113391.7
(22) Anmeldetag: 25.08.1995
(51) Int. Cl.: B41F 23/04

(54) **Verfahren und Vorrichtung zum Trocknen von im Offsetverfahren bedruckten Kunststoff-Folienbahnen**
Method and apparatus for drying thermoplastic foils printed in an offset printing machine
Procédé et appareil pour le séchage des bandes thermoplastiques imprimés dans une machine à imprimer offset

(30) Priorität: 27.08.1994 DE 4430527
(43) Veröffentlichungstag der Anmeldung: 06.03.1996
(73) Patentinhaber: CLEANPACK GMBH INNOVATIVE VERPACKUNGEN, D-27432 Bremervörde (DE)
(72) Erfinder: Borgardt, Detta, D-27432 Bremervörde (DE)
(74) Vertreter: Kurig, Thomas, Dr.

(56) Entgegenhaltungen:
- EP-A- 0 654 348
- DE-A- 1 501 622
- DE-A- 3 114 406
- DE-A- 3 229 903
- DE-B- 1 201 255
- DE-B- 1 499 073
- FR-A- 2 344 797
- US-A- 2 536 609
- US-A- 3 453 742
- US-A- 4 766 840

## Beschreibung

Die vorliegende Erfindung betrifft ein Verfahren und eine Vorrichtung zum Trocknen einer im Offsetverfahren bedruckten Kunststoff-Folienbahn, insbesondere PP (Polypropylen)-, PS (Polystyrol)- und PE (Polyethylen)-Folie. Die Erfindung betrifft insbesondere ein Verfahren und eine Vorrichtung zum Trocknen von im Rollenoffset-Druckverfahren bedruckten Kunststoff-Folien, deren Druckfarbe hinter der letzten Druckstation noch flüssig ist und zum Ablegen bzw. "Abklatschen" neigt.

Die Weiterverarbeitung derartiger bedruckter Folienbahnen setzt voraus, daß die Druckfarben trocken sind, so daß die Folienbahnen ohne Ablage aufgewickelt und weiterverarbeitet werden können. Herkömmliche Verfahren und Vorrichtungen sind nicht geeignet, die Druckfarben unmittelbar hinter der letzten Druckstation so zu trocknen, daß die Folienbahn ohne Verwischen oder Ablage aufgewickelt werden kann. Bei früher gebräuchlichen Bogenoffset-Druckmaschinen bestand dieses Problem nicht, da die einzelnen Bögen entsprechend übereinandergeschichtet wurden, so daß eine zur Trocknung dienende Luftschicht über einen längeren Zeitraum zwischen den Bögen wirken und die Druckfarbe trocknen konnte. Bei der Herstellung großer Mengen von Kunststoffdeckeln, Kunststoffdosen und anderen Kunststoff-Gegenständen hat sich in jüngster Zeit die Bedruckung von Folien auf Rollenoffsetmaschinen angeboten, da dieses Verfahren eine kontinuierliche Herstellung großer Folienbahnmengen erlaubt, was bisher im Offsetdruckbereich nicht möglich war.

Das Problem verschärft sich, wenn die Folienbahnen mit Lack abgedeckt werden bzw. lackiert werden, weil bei der Lacktrocknung die noch feuchten F-wieder angelöst werden, so daß es zu einer Verschmierung kommen kann.

Ferner besteht die Gefahr, daß die noch warmen Druckfarben nach der Lackbeschichtung Kondenswasser anziehen, das den wasserlöslichen Lack anlöst und verschmiert.

Aus der DE-AS 1 201 255 ist bereits ein Trockner für dünnes bahnförmiges Gut, zum Beispiel Papier bekannt, der auch verwendbar ist für papierähnliche Stoffe, zum Beispiel Textilien, Strickwaren, Filme, Folien. Die besonderen, mit der Bedruckung von Kunststoff-Folien verbundenen Probleme sind in dieser Druckschrift nicht angesprochen. Ferner ist aus der DE-Z "Der Polygraph" 24/1967, Seiten 1646 bis 1656 bereits ein Gasflammentrockner bekannt, der für die Trocknung von im Rollenoffsetdruck bedruckten Papierbahnen eingesetzt wird.

Aufgabe der vorliegenden Erfindung ist daher die Angabe eines Verfahrens und einer Vorrichtung zum Trocknen von im Offsetverfahren bedruckten Kunststoff-Folienbahnen, die verbesserte Trocknung der bedruckten Folienbahnen gewährleisten und das Abschmieren der Druckfarbe wirksam vermeiden.

Diese Aufgabe wird erfindungsgemäß gelöst durch ein Verfahren gemäß Anspruch 1. Die Flammtrocknung führt zu einer kurzfristigen Hocherhitzung der Folienoberfläche und damit zur Schockverdampfung der in dem Farbauftrag enthaltenen Lösungsmittel. Je höher die Temperatur der Gasflamme ist, desto besser und wirksamer geschieht die Trocknung. Die Folienbahn wird auf ihrer bedruckten Oberfläche flammgetrocknet. Dies schafft den Vorteil, daß zunächst nur die eigentliche Druckfarbe auf der Folienbahn flammgetrocknet wird, während die aus Kunststoff bestehende Folienbahn selbst nur mittelbar durch die Hochtemperatur beeinträchtigt wird. Die Temperatur der Flammtrocknung hat dort eine Grenze, wo eine irreversible Verformung der Folienbahn eintritt.

Ferner wird die Folienbahn in Bahnvorschubrichtung gleichzeitig mit oder nach der Flammtrocknung gekühlt. Eine derartige Kühlung der Folienbahn verhindert ihre Verformung infolge der Wärmeeinwirkung der Gasflamme, setzt die Gefahr eines Kondenswasseransatzes auf der später zu lackierenden Folienbahn herab und führt vor allem zu einer schnellen Erstarrung bzw. Erkaltung der Druckfarben. Die gekühlte Folienbahn wird einer Lackierung unterzogen wird. Die Lackierung verhindert die Gefahr von Oberflächen-Verunreinigungen bzw. schädlichen Einwirkungen auf die Folienbahn. Die eigentlichen Druckabschnitte der Folienbahn werden abriebfest und verschmutzungssicher abgedeckt. Die lackierte Folienbahn wird einer Heißlufttrocknung unterzogen und anschließend gekühlt. Die Heißlufttrockung führt zu einer Schnelltrocknung des Oberflächenlakkes, wobei die anschließende Kühlung sowohl die Lacktrocknung als auch eine zusätzliche Farbtrocknung herbeiführt.

Es ist bevorzugt, daß die Folienbahn nach dem Durchgang durch eine Druckstation durch Blasluft vorgetrocknet wird. Dadurch kann bereits zwischen den einzelnen Druckstationen eine die spätere Flammtrocknung vorbereitende Vortrocknung der Folienbahnfarben erreicht werden. Besonders bevorzugt ist nach jeder Druckstation eine Blaslufttrocknung vorgesehen.

Die erfindungsgemäße Vorrichtung zur Durchführung des Verfahrens ist Gegenstand von Anspruch 3.

Die Flammtrocknungsstation weist eine auf der bedruckten Seite der Folienbahn angeordnete Gasdüse auf, die sich bevorzugt im wesentlichen über die gesamte Breite der Folienbahn erstreckt. Hierdurch werden in geeigneter Weise nur die Druckfarben der Flammtrocknung unterzogen, während die darunterliegenden Bereiche der Folienbahn nur mittelbar unter Wärmeeinfluß geraten, während die unbedruckte Seite der Folienbahn überhaupt keiner unmittelbaren Hitzeeinwirkung ausgesetzt ist. Dies vermindert die Gefahr einer irreversiblen Verformung der Folienbahn. Eine Kühlstation ist in unmittelbarer Nähe oder hinter der Flammstation angeordnet. Die Kühlstation führt zu einer Abkühlung der Temperatur der Folienbahn und damit zu einer Härtung der im erhitzten Zustand flüssigen Farben.

Die Kühlstation weist eine Kühlwalze auf, die auf der unbedruckten Seite der Folienbahn bevorzugt unmittelbar unterhalb der Gasdüse angeordnet ist. Hierdurch wird bereits bei der Flammtrocknung eine schädliche Erwärmung der Folienbahn vermieden und eine Kühlung der Folienbahn herbeigeführt, die anschließend eine Abkühlung der heißen Druckoberfläche der Folienbahn begünstigt. Hinter der Kühlstation ist eine Lackierstation, eine Heißlufttrocknungsstation und eine abschließende Kühlstation angeordnet. Diese Stationen dienen zum Lackauftrag auf die Druckseite der Folienbahn und anschließenden Heißlufttrocknung bzw. Kühlung des Lackauftrages, der somit kratzfest wird.

Ferner ist bevorzugt, zur Führung der Folienbahnen eine Führungsrolle einzusetzen, die Segmenträder aufweist, welche zur Anlage an unbedruckten Abschnitten der Folienbahn gelangen, auf denen kein Farbauftrag besteht. Auf diese Weise kann unabhängig von der Trocknung eine Berührung von farbtragenden Schichten der Bahn mit der Führungsrolle vermieden werden.

Weitere Vorteile, Merkmale und Anwendungsmöglichkeiten der vorliegenden Erfindung ergeben sich aus der folgenden Beschreibung bevorzugter Ausführungsbeispiele in Verbindung mit der Zeichnung.
Fig. 1 zeigt eine Prinzipskizze einer Rollenoffset-Druckvorrichtung, in der die Folienbahn erfindungsgemäß getrocknet wird.
Fig. 2 zeigt eine Aufsicht auf eine Folienbahn im Bereich einer Flammtrocknungsstation.
Fig. 3 zeigt eine Aufsicht auf eine Folienbahn mit einer alternativen Flammtrocknungsstation.

In Fig. 1 ist eine herkömmliche Rollenoffsetmaschine gezeigt, bei der beispielsweise eine Polypropylen (PP)-Folie 2 von einer Wickelrolle 4 abgezogen und nacheinander durch Druckstationen 6, 8, 10 etc. geführt wird, wo die Folienbahn 2 mit unterschiedlichen Farben, beispielsweise Cyan, Magenta, Gelb und Schwarz bedruckt wird. Zwischen den Druckstationen 6, 8 und 8, 10 ist jeweils eine Blasluft-Trocknungseinrichtung 26 bzw. 24 angeordnet, die einen Strom von auf Zimmertemperatur befindlicher Luft gegen die Druckseite der Folienbahn führt, um die Folienbahn vorzutrocknen.

In Bahnführungsrichtung hinter der letzten Druckstation 10 befindet sich eine Flammtrocknungsstation, die aus einer Gasdüse 12 und einer damit verbundenen Gasflasche 14 besteht. Die Flammtrocknungsstation dient zur Flammtrocknung der Druckseite der Folienbahn 2 und verwendet beispielsweise Propangas, Erdgas oder Stadtgas, welches eine Gasflamme mit einer Temperatur von ca. 500° C liefert. Die Tiefe bzw. axiale Länge der Gasdüsen-Öffnung beträgt maximal etwa 1 cm. Die Gasdüse ist in einem derartigen Abstand über der Folienbahn angeordnet, daß die als optimal betrachtete größte Temperatur auf Höhe des Farbauftrages der Folienbahn aufgebracht wird.

Unmittelbar unter der Flammtrocknungsstation befindet sich auf der Unterseite der Folienbahn angeordnet eine Kühlstation, die eine Kühlwalze 16 aufweist, die in Kontakt mit der Unterseite der Folienbahn diese mit etwa 10° C kühlt. Dadurch wird eine Trocknung der noch flüssigen Druckfarben erreicht.

Hinter der Kühlstation 16 befindet sich eine Lackierstation 18, in der die gesamte Folienbahn 2 mit einem Schutzlack beschichtet wird, der die Oberfläche gegen Verschmutzung, Zerstörung und Kratzeinwirkung schützen soll. Die Kühlwalze 16 ist insbesondere deshalb für die nachgeordnete Lackierstation 18 von Bedeutung, da der Lack ohne eine durch die Kühlwalze herbeigeführte Abkühlung aufgrund seiner Hitze schon auf dem Lackmantel trocknen würde.

Schließlich befindet sich hinter der Lackierstation 18 eine Heißluft-Trocknungsstation 20, bei der die lackierte Folienbahn 2 mit Heißluft getrocknet wird. Die anschließende zweite Kühlstation 21 dient zur Abkühlung der aufgeheizten Folienbahn 2. Schließlich wird die entsprechend bearbeitete Folienbahn 2 auf einer Trommel 22 aufgewickelt. Die zweite Kühlstation 21 bewirkt sowohl eine Lacktrocknung als auch eine zusätzliche Farbtrocknung der unter dem Lack befindlichen Farbe.

Im vorliegenden Beispiel wurde eine Temperatur nach der Lacktrocknung von 40° bis 50° C beobachtet, während die Temperatur nach der Kühlung etwa 30° bis 35° C betrug. Zusätzlich können IR-Trocknungseinrichtungen vorgesehen werden, um die Lacktrocknung zu beschleunigen. Die Hochtemperatur-Flammtrocknung in Verbindung mit der Vorschubgeschwindigkeit der Folienbahn ist so einzustellen, daß eine bleibende Verformung der Folienbahn vermieden wird.

Verschiedene Ausführungsformen der Flammtrocknungsstation 12 sind in Figuren 2 und 3 gezeigt.

In Fig. 2 ist in Abwandlung einer sich über die gesamte Breite der Folienbahn 2 erstreckenden Gasdüse diese in drei sich über eine kurze Breite erstreckende Segmente 12', 12'', 12''' zerlegt, die über eine gewisse Länge hintereinander und gegeneinander über die Breite versetzt angeordnet sind, beispielsweise diagonal wie in Fig. 2 gezeigt. Die einzelnen Gasdüsensegmente 12', 12'' und 12''' haben dabei eine Breite, die so bemessen ist, daß die auf der Folienbahn 2 gebildeten Farbdruckbereich 2' geeignet erfaßt und abgedeckt sind. Zwischen den Farbdruckbereichen 2' bestehende Leerbereiche brauchen nicht von einem Gasdüsensegment erfaßt zu sein.

In Fig. 3 ist eine alternative Ausführungsform der Flammtrocknungsstation gezeigt, bei der drei balkenartige Gasdüsen 12a, 12a', die sich über die gesamte Breite der Folienbahn 2 erstrecken, hintereinander in gleichem Abstand angeordnet sind. Dadurch wird eine besonders wirkungsvolle sequentielle Erhitzung der Farbdruckbereiche erreicht. Dies dient für den besonderen Anwendungsfall von über eine größere Länge farbzutrockenden Folienbahnen.

Allgemein hat sich herausgestellt, daß die in den Druckfarben enthaltenen Lösungsmittel, insbesondere Mineralöle und derartige Flüssigkeiten bei der Stoßgasbeflammung am besten ausgetrieben werden. Eine einzelne sich über die Gesamtbreite erstreckende balkenförmige Gasdüse 12 ist daher im Regelfall ausreichend. Dabei ist jedoch eine Bündelung der Gasflamme auf die axiale Breite der Folienbahn 2 zu gewährleisten, so daß eine möglichst große Temperatur im Folienbahnbereich erzielt wird.

Die erfindungsgemäße Trocknungsvorrichtung führt zur Trocknung der nach dem Druckauftrag flüssigen Farben und insbesondere zu einer Trocknung der flüssigen Farbaufträge vor der Lackabdeckung. Ferner ist die Gefahr der Sammlung von Kondenswasser vermindert, welches den wasserlöslichen Lack in auflösender Weise angreifen würde.

## Patentansprüche

1. Verfahren zum Trocknen einer im Offsetverfahren bedruckten Kunststoff-Folienbahn, insbesondere PP-, PS- oder PE-Folie (2), die durch mehrere Druckstationen (6, 8, 10) geführt ist, wobei die Folienbahn (2) in Bahnvorschubrichtung hinter einer letzten Druckstation (10) auf ihrer bedruckten Oberfläche flammgetrocknet wird, nach der Flammtrocknung gekühlt wird, danach einer Lackierung unterworfen wird und schließlich einer Heißlufttrocknung und anschließender Abschlußkühlung unterzogen wird, wobei während der Flammtrocknung die Temperatur der Flamme und die Bahn-Vorschubgeschwindigkeit so gewählt sind, daß eine bleibende Verformung der Folienbahn vermieden ist, wobei nur die eigentliche Druckfarbe auf der Folienbahn (2) flammgetrocknet wird, während die Kunststoff-Folienbahn selbst nur mittelbar durch die Hochtemperatur beeinträchtigt wird.

2. Verfahren nach Anspruch 1, dadurch gekennzeichnet, daß die Folienbahn (2) nach dem Durchgang durch eine Druckstation (6; 8; 10) durch Blasluft vorgetrocknet wird.

3. Vorrichtung zur Durchführung des Verfahrens nach einem der Ansprüche 1 oder 2, mit mehreren Druckstationen (6, 8, 10) für die Bedruckung von Kunststoff-Folienbahnen, insbesondere PP-, PS- oder PE-Folien (2), aufweisend eine in Bahnvorschubrichtung hinter der letzten Druckstation (10) angeordnete Flammtrocknungsstation (12, 14), die eine auf der bedruckten Seite der Folienbahn (2) angeordnete Gasdüse (12) aufweist, eine Kühlwalze (16), die sich in unmittelbarer Nähe oder hinter der Flammtrockungsstation (12, 14) befindet, eine hinter der Kühlwalze (16) angeordnete Lackierstation (18), eine dahinter angeordnete Heißlufttrockungsstation (20) und eine abschließende Kühlstation (29), wobei die Temperatur der aus der Gasdüse austretenden Flamme und die Bahn-Vorschubgeschwindigkeit so gewählt sind, daß eine bleibende Verformung der Folienbahn (2) vermieden ist, wobei nur die eigentliche Druckfarbe auf der Folienbahn (2) flammgetrocknet wird, während die Kunststoff-Folienbahn selbst nur mittelbar durch die Hochtemperatur beeinträchtigt ist.

4. Vorrichtung nach Anspruch 3, dadurch gekennzeichnet, daß die Kühlwalze (16) auf der unbedruckten Seite der Folienbahn unmittelbar unterhalb der Gasdüse (12) angeordnet ist.

5. Vorrichtung nach Anspruch 3, dadurch gekennzeichnet, daß sich die Gasdüse (12) im wesentlichen über die gesamte Breite der Folienbahn (2) erstreckt.

## Claims

1. A method of drying a plastic foil web printed by offset lithography, more particularly PP, PS or PE foil (2), which is passed through a plurality of printing units (6, 8 and 10), the foil web (2) being flame dried downstream from the last printing unit in the direction of feed, being cooled after flame drying, after this being lacquered and finally being subjected to hot air drying followed by final cooling, the temperature of the flame and the velocity of the web being so selected during flame drying that permanent deformation of the web is avoided, it only being the printing ink as such that is flame dried on the foil web (2), whereas the plastic foil web itself is only affected indirectly by the high temperature.

2. The method as claimed in claim 1, characterized in that the foil web (2) is pre-dried after the passage through one printing unit (6, 8 and 10) by blown air.

3. An apparatus for the performance of the method as claimed in claim 1 or claim 2 comprising a plurality of printing units (6, 8 and 10) for printing plastic foil webs, more particularly PP, PS or PE foils (2), including a flame drying station (12 and 14) arranged following the last printing unit (10), said station having a gas nozzle (12) arranged on the printed side of the foil web (2), a cooling roll (16), which is located directly in the vicinity of, or downstream from, the flame drying station (12 and 14), a lacquering station (18) arranged downstream from the cooling roll (16), a following hot air drying station (20) and a final cooling station (29), the temperature of the flame emerging from the gas nozzle and the feed velocity of the web being so selected that permanent deformation of the foil web (2) is avoided, only the printing ink as such on the foil web (2) being flame dried, whereas the plastic foil web itself is only affected indirectly by the high temperature.

4. The apparatus as claimed in claim 3, characterized in that the cooling roll (16) is arranged directly underneath the gas nozzle (12) to the unprinted side of the foil web.

5. The apparatus as claimed in claim 3, characterized in that the gas nozzle (12) extends essentially over the full width of the foil web (2).

## Revendications

1. Procédé de séchage d'une bande mince de matériau synthétique imprimée dans le procédé offset, en particulier une bande de PP, de PS ou de PP (2), qui est entraînée à travers plusieurs postes de séchage (6, 8, 10), la bande mince (2) étant séchée à la flamme sur sa surface imprimée après le dernier poste d'impression (10), dans le sens d'avancement de la bande, puis étant soumise à un laquage et enfin à un séchage à l'air chaud et ensuite à un refroidissement final, la température de la flamme et la vitesse d'avancement de la bande pendant le séchage à la flamme étant choisies de telle façon qu'une déformation permanente de la bande mince soit évitée, seule l'encre d'impression proprement dite déposée sur la bande mince (2) étant séchée à la flamme tandis que la bande mince en matériau synthétique n'est elle-même affectée qu'indirectement par la température élevée.

2. Procédé selon la revendication 1, caractérisé en ce que la bande mince (2) est pré-séchée après son passage par un poste d'impression (6; 8; 10) par de l'air soufflé.

3. Dispositif pour mettre en oeuvre le procédé selon l'une des revendications 1 ou 2, comprenant plusieurs postes d'impression (6, 8, 10) pour l'impression de bandes minces de matériau synthétique, en particulier de bandes de PP, de PS ou de PE (2), présentant un poste de séchage à la flamme (12, 14) situé, dans le sens d'avancement de la bande, après le dernier poste d'impression (10), qui présente une buse de gaz (12) disposée du côté imprimé de la bande (2), un cylindre de refroidissement (16) qui se trouve à proximité immédiate ou derrière le poste de séchage à la flamme (12, 14), un poste de laquage (18) disposé derrière le cylindre de refroidissement (16), un poste de séchage à l'air chaud (20) disposé derrière ceux-ci et un poste de refroidissement final (29), la température de la flamme sortant de la buse de gaz et la vitesse d'avancement de la bande étant choisies de telle façon qu'une déformation permanente de la bande mince (2) soit évitée, seule l'encre d'impression proprement dite étant séchée à la flamme sur la bande mince (2) tandis que la bande mince de matériau synthétique n'est elle-même affectée qu'indirectement par la température élevée.

4. Dispositif selon la revendication 3, caractérisé en ce que le cylindre de refroidissement (16) est disposé du côté non imprimé de la bande mince immédiatement sous la buse de gaz (12).

5. Dispositif selon la revendication 3, caractérisé en ce que la buse de gaz (12) s'étend sur sensiblement toute la largeur de la bande mince (2).
